# EUROPÄISCHE PATENTSCHRIFT

(11) **EP 1 900 480 B1**
(45) Veröffentlichungstag und Bekanntmachung des Hinweises auf die Patenterteilung: **27.06.2012**
(21) Anmeldenummer: 07116668.0
(22) Anmeldetag: 18.09.2007
(51) Int. Cl.: B25B 5/00, B25B 5/06, B23Q 3/10

(54) **Spanneinheit zum Spannen von Werkstücken**
Tensioning unit for tensioning workpieces
Dispositif de serrage de pièces à usiner

(30) Priorität: 18.09.2006 DE 102006044388
(43) Veröffentlichungstag der Anmeldung: 19.03.2008
(73) Patentinhaber: Ludwig Ehrhardt GmbH, 35321 Laubach (DE)
(72) Erfinder: Fischer, David, 63743 Aschaffenburg (DE)
(74) Vertreter: Tappe, Udo

(56) Entgegenhaltungen:
- EP-A1- 0 441 437
- DE-A1- 3 341 542
- DE-A1- 3 437 604
- DE-A1- 4 121 141
- DE-A1- 19 641 985
- DE-A1-102004 004 413
- US-B1- 6 264 394

## Beschreibung

Die Erfindung betrifft ein Spannsystem bestehend aus einer Spanneinheit, einer Aufnahmeplatte und einer Druckschraube, wobei die Spanneinheit einen Spannzylinder zum Spannen von Werkstücken hat und auf einer Aufnahmeplatte festsetzbar ist. Insbesondere bezieht sich die Erfindung auf ein Spannsystem zum Spannen von relativ kleinen und kleinsten Werkstücken, die auf Maschinentischen, Paletten, Türmen und dergleichen aufgespannt sind und die mehreren Bearbeitungsvorgängen zugeführt sind und die je nach Bearbeitungszyklus in verschiedene Lagen gebracht werden.

Derartige Spannsysteme sind beispielsweise aus den Druckschriften DE 41 21 141 A1, DE 10 2004 004 413 A1, EP 0 441 437 A1, US 6,264,394 B1 oder DE 34 37 604 A1 zu entnehmen.

Die Bearbeitungsvorgänge bedingen Spanneinheiten mit besonderer Formgebung. In diese Spanneinheiten werden Spannzylinder, wie Blockzylinder in Kastenform unterschiedlicher Abmessungen eingebracht, welche mit Zugschrauben befestigt sind. Die zur Aufnahme der zu bearbeitenden Werkstücke dienenden Tische und Platten sind zur Verkürzung der Arbeitszeiten sehr eng bestückt. Dementsprechend müssen die Spanneinheiten hinsichtlich ihrer Befestigungsart so gestaltet sein, dass sie sicher und fest auf den Tischen und/oder Paletten aufbringbar sind. *Ferner muss sichergestellt sein, dass die bei der Bearbeitung anfallenden Späne beseitigt werden und keinen störenden Einfluss ausüben.

Andererseits wird verlangt, dass der Spannhub, insbesondere bei übergreifenden Spannsituationen möglichst groß ist. Der Druckölzufluss zur Betätigung des Spannkolbens wird bei den bekannten Ausführungen meist ohne Rohrverschraubungen vorgenommen.

Die Spannvorgänge bedingen unterschiedliche Höhen zur Einleitung der Spannkräfte, so dass eine Anpassung an die gegebenen Spannhöhen erfolgen muss, was mittels verschiedener, unterschiedlich hoher Zwischenstücke, die eigens für jeden Fall angefertigt werden, erfolgt. Viele unterschiedliche Zwischenstücke erhöhe die Lagerhaltung. Alternativ werden mehrere übereinander liegende Zwischenstücke verwendet, wobei die Festigkeit der Spanneinheit nicht immer gegeben ist.

Der Erfindung liegt das Problem zugrunde, ein Spannsystem zu schaffen, bei dem die Spanneinheit auf einfache Weise auf der Aufnahmeplatte oder dergleichen auch bei einer sehr engen Bestückung mit Werkstücken festsetzbar ist.

Zur Lösung dieses Problems ist das erfindungsgemäße Spannsystem dadurch gekennzeichnet, dass der Spanneinheit an ihrer Unterseite einem Zapfen zugeordnet ist, der in eine Aufnahmebohrung der Aufnahmeplatte einführbar ist und in dieser mittels einer Druckschraube, die in einer in der Aufnahmeplatte geneigt eingebrachten Seitenbohrung geführt ist, festsetzbar ist, dass die Druckschraube in eine Aussparung des Zapfens eingreift, und dass die Druckschraube mit einem Außengewinde und die Seitenbohrung mit einem komplementären Innengewinde versehen ist, so dass die Druckschraube auf den Zapfen mit einer schräg nach unten gerichteten Kraft einwirkt und diesen in die Aufnahmebohrung hineinzieht.

Die Spanneinheit braucht also nur mittels ihres Zapfens in die Aufnahmebohrung der Aufnahmeplatte eingesetzt zu werden. Anschließend wird der Druckbolzen eingesetzt. Dabei bewegt sie sich schräg auf den Zapfen zu, wodurch dieser in der Aufnahmebohrung geklemmt wird. Die Spanneinheit lässt sich somit auf besonders einfache Weise festsetzen. Dabei greift der Druckbolzen in eine Aussparung des Zapfens ein. Hierdurch wird der Zapfen nicht nur kraftschlüssig gehalten, sondern sogar formschlüssig. Es ergibt sich ein Niederzugeffekt auf den Zapfen, so dass die Spanneinheit auf die Aufnahmeplatten gedrückt und sicher gehalten wird.

Die Druckschraube kann von jeder beliebigen Seite am Zapfen der Spanneinheit eingreifen. Eine bevorzugte Stellung ist jedoch auf einer Rückseite der Spanneinheit, also auf der der Spannseite mit einem Druckstück des Spannzylinders abgewandten Seite. Besonders bevorzugt ist jedoch eine unterhalb des Druckstücks des Spannzylinders, also spannseitig, angeordnete Druckschraube. Die Druckschraube übt hierdurch einen Kippmoment auf die Spanneinheit aus, welchem einem durch das Spannen eines Werkstücks verursachten Kippmoment entgegenwirkt. Hierdurch werden die von der Druckschraube auf den Zapfen ausgeübten Haltekräfte in Folge der Spannkräfte noch verstärkt.

Nach einer weiteren Ausgestaltung der Erfindung ist die Spanneinheit an ihrer Unterseite in form einer Scheibe ausgebildet, die allerdings noch oberhalb des Zapfens angeordnet ist. Die Aufnahmeplatte ist mit einer komplementären Ausnehmung versehen, in welche die Scheibe einfügbar ist. Hierdurch lassen sich besonders niedrige Spannhöhen für die Spanneinheit erzielen. Die Ausnehmungen lassen sich je nach Anwendungsfall angepaßt tief in der Aufnahmeplatte vorsehen, so daß unterschiedlich niedrige Spannhöhen erzielbar sind.

Wenn die Eindringtiefe in die Ausnehmung variabel gestaltet ist, beispielsweise durch einen höhenverstellbaren Boden der Ausnehmung, lassen sich unterschiedliche Spannhöhen auf einfache Weise erreichen. Auch ist es zweckmäßig, eine Aufnahmeplatte mit mehreren Aufnahmebohrungen vorzusehen, die alle mit unterschiedlich tiefen Ausnehmungen oder keiner Ausnehmungen versehen sind. Auch hierdurch lassen sich unterschiedliche Spannhöhen erzielen. Ferner können zur Höhenanpassung der Zwischenstücke vorgesehen sein, die ihrerseits mit einer Aufnahmebohrung für die Spanneinheit versehen sind. Für jede Aufnahmebohrung an einer Aufnahmeplatte, gleich ob mit einer Ausnehmung versehen oder nicht, lassen sich so unterschiedliche Spannhöhen mit nur einem einzigen Zwischenstück erzielen. Das Zwischenstück sollte seinerseits mit einer oder mehrerer Verbindungsschrauben auf der Aufnahmeplatte festgesetzt sein und verfügt seinerseits über eine Seitenbohrung für die Druckschraube.

Um mehrere Spanneinheiten möglichst Dicht auf einer Aufnahmeplatte nebeneinander anordnen zu können, sind nach einer Weiterbildung der Erfindung zwei gegenüberliegende Seiten der Spanneinheit parallel zum Spannzylinder verlaufen mit je einer Abflachung versehen.

Besonders vorteilhaft ist es, wenn die Ausnehmung in der Spanneinheit für den Spannzylinder unter einem vorgegebenen Winkel eingebracht ist, so dass die Spannkraft unter diesem Winkel auf das Werkstück eingeleitet ist. Es lassen sich also auch andere Winkel als parallel zur Ebene der Aufspannplatte erreichen. Insbesondere wenn der Spannzylinder bezogen auf die Aufnahmeplatte schräg nach unten gerichtet ist, lässt sich hierdurch gleichzeitig ein gewisser Niederzugeffekt auf das Werkstück ausüben, so dass es auf die Oberseite der Aufspannplatte gedrückt und so in seiner Lage lageorientiert gehalten wird.

Zur alternativen oder zusätzlichen Sicherung kann das Gehäuse der Spanneinheit mit senkrecht von oben geführten Bohrungen versehen sein, welche zur Aufnahme von Zugschrauben zum Befestigen der Spanneinheit an der Aufnahmeplatte dienen können. Besonders vorteilhaft ist es, wenn eine dieser Zugschrauben spannseitig unterhalb des Spannzylinders angeordnet ist. Diese Zugschraube wirkt dann durch die Spannkräfte auf die Spanneinheit ausgeübten Kippmomenten entgegen.

Nach einer weiteren konstruktiven Ausgestaltung der Erfindung ist die Spanneinheit ballig in Form einer Kugel ausgebildet. Durch die Kugelform ist ein besonders guter .Späneabfluss bei spannender Bearbeitung eines Werkstücks erreicht. Darüber hinaus sind durch die ballige Gestaltung kleinstmögliche Abmessungen der Spanneinheit ohne Beeinträchtigung ihrer Festigkeit sowie ein guter Werkzeugzugriff für die Mehrseitenbearbeitung gegeben.

Die Erfindung wird nachfolgend anhand der beigefügten Zeichnungen näher beschrieben. Es zeigen:
- Fig.1: ein erstes Ausführungsbeispiel für eine Spanneinheit mit den Erfindungsmerkmalen im Vertikalschnitt,
- Fig. 2: die Spanneinheit gemäß Fig. 1 in Vorderansicht,
- Fig. 3: die Spanneinheit gemäß Fig. 1 in Seitenansicht in eine Aufnahmeplatte eingelassen,
- Fig. 4a, 4b, 4c, 4d: die Spanneinheit gemäß Fig. 1 in Seitenansicht in unterschiedlichen Montagesituationen,
- Fig. 5a, 5b: eine alternative Festsetzung für eine Spanneinheit gemäß Fig. 1
- Fig. 6: ein zweites Ausführungsbeispiel für eine Spanneinheit mit den Erfindungsmerkmalen in Draufsicht,
- Fig. 7a, 7b: die Spanneinheit gemäß Fig. 6 in Seiten- und Vorderansicht,
- Fig. 8: ein Zwischenstück für eine Spanneinheit in Draufsicht,
- Fig.9a, 9b, 9c: ein drittes Ausführungsbeispiel für eine Spanneinheit mit den Erfindungsmerkmalen in Seiten-, Vorder- und Draufsicht,
- Fig. 10: ein viertes Ausführungsbeispiel für eine Spanneinheit mit den Erfindungsmerkmalen im Vertikalschnitt,
- Fig. 11: ein fünftes Ausführungsbeispiel für eine Spanneinheit mit den Erfindungsmerkmalen in Seitenansicht,
- Fig. 12: ein weiteres Ausführungsbeispiel für eine Spanneinrichtung mit den Erfindungsmerkmalen in Seitenansicht.

In Fig. 1 ist ein Schnitt durch die Spanneinheit 1 gezeigt. In die Spanneinheit 1 ist eine Ausnehmung 3 eingebracht, in die ein Spannzylinder 2, zum Beispiel ein Einschraubzylinder eingeführt ist. Dieser Spannzylinder 2 ist mit einem Einschraubgewinde oder einem äquivalenten Verschluss, zum Beispiel einem Bajonettverschluss, versehen und die Ausnehmung 3 mit dem Gegengewinde bzw. einem Gegenstück, so dass der Spannzylinder 2 in die Ausnehmung 3 unmittelbar einfügbar und festsetzbar ist, ohne weitere Hilfsmittel zu beanspruchen. In dem Spannzylinder 2 ist ein Spannkolben 24 ein- und ausfahrbar geführt.

Die Spanneinheit 1 ist ballig, insbesondere als Teil einer Kugel 4, ausgebildet. Die Kugelform hat den Vorteil, dass die bei der Bearbeitung der Werkstücke anfallenden Späne leichter abgeführt werden. Der untere Teil der ballig ausgeführten Spanneinheit 1 ist mit einem nach unten gerichteten Zapfen 5 versehen, der mit dem Körper der Spanneinheit 1 eine Einheit bildet. Dieser Zapfen 5 dient zur Aufnahme der Spanneinheit 1 auf Tischen, Paletten, Türmen und dergleichen - nachfolgend als Aufnahmeplatte 6 bezeichnet. Zwischen der Kugel 4 und dem Zapfen 5 ist eine Scheibe 14 angeordnet, welche als Gegenlager beim Festsetzen der Spanneinheit 1 auf der Aufnahmeplatte 6 dient. Die Aufnahmeplatte 6 ist mit Aufnahmebohrungen 7 versehen, die in einem bestimmten Abstand zueinander angeordnet sind. In diese Aufnahmebohrung 7 ist der Zapfen 5 einführbar, wobei die Abmessungen aufeinander abgestimmt sind, so dass kaum ein Spiel gegeben ist.

Zur Festsetzung der Spanneinheit 1 auf der Aufnahmeplatte 6 ist diese an jeder Aufnahmebohrung 7 mit einer, unter einem vorgegebenen Winkel eingebrachten Seitenbohrung 8 versehen. Diese Seitenbohrung 8 ist so durch die Aufnahmeplatte 6 geführt, dass sie in die Aufnahmebohrung 7 eingreift. Die Seitenbohrung 8 ist mit einem Innengewinde versehen, in das sich eine Druckschraube 9 eindrehen lässt. Diese Druckschraube 9 ist in ihrer Länge so bestimmt, dass sie bis in die Aufnahmebohrung 7 hineinragt. Der Zapfen 5 ist in dem Bereich, in den die Druckschraube 9 an der Seitenbohrung 8 in die Aufnahmebohrung 7 hineinragt, mit einer Aussparung 10 versehen, die dem Durchmesser der Druckschraube 9 entspricht.

Zur Aufnahme der Spanneinheit 1 auf die Aufnahmeplatte 6 wird der Zapfen 5 in die Aufnahmebohrung 7 eingefügt, und zwar so, dass die Aussparung 10 exakt gegenüber der Seitenbohrung 8 liegt. Wird nunmehr die Druckschraube 9 in die Seitenbohrung 8 eingeschraubt, dringt sie bis in die Aussparung 10 hinein und übt gleichzeitig einen Druck auf den Zapfen 5 aus, der diesen nach unten in die Aufnahmebohrung 7 zwingt. Damit ist eine drehsichere und feste Anordnung der Spanneinheit 1 auf der Aufnahmeplatte 6 gegeben, die allen Spann- und Bearbeitungskräften standhält.

Jede Spanneinheit 1 erfordert zur Betätigung des Spannkolbens 24 eine Druckmittelzuführung. Somit sind Anschlüsse an das Druckmittelversorgungssystem erforderlich. Diese Anschlüsse sollen möglichst frei von Schraubverbindungen im Bereich der Spannflächen sein. Der in Fig. 1 dargestellte Spannzylinder 2 ist doppelt wirkend und benötigt dementsprechend zwei Anschlüsse an das Druckmittelsystem. In den Körper der Spanneinheit 1 sind Bohrungen 11 eingelassen, die nach Festsetzung der Spanneinheit 1 auf die Aufnahmeplatte 6 über den in der Aufnahmeplatte 6 eingefügten Druckmittelanschlüssen 12 zu liegen kommen. Mittels bekannter Aufnahmen lässt sich somit eine leckfreie Verbindung zwischen Aufnahmeplatte 6 und Spanneinheit 1 herstellen.

Um die Spanneinheit 1 nahe nebeneinander auf der Aufnahmeplatte 6 zu befestigen, sind entsprechende Formgebungen, welche zudem der Materialersparnis dienen, erwünscht.

In Fig. 2 ist strichpunktiert die Spanneinheit in Kugelform gezeigt. In ausgezogenen Linen ist gezeigt, dass die Spanneinheit 1 durch Abflachungen 13 in ihrem Querschnitt verringerbar ist. Diese Abflachungen 13 sind an den gegenüberliegenden Seiten angebracht, die etwa parallel zum Spannzylinder 2 verlaufen. Dadurch wird die Festigkeit der Spanneinheit 1 nicht beeinträchtigt. Eine solche Abflachung 13 ist nur möglich, wenn die Festsetzung der Spanneinheit 1 auf der Aufnahmeplatte 6 außerhalb des Abflachungsbereiches erfolgt, wie dieses die Seitenbohrung 8 bedingt. Die Festsetzung der in die Aufnahmeplatte 6 eingeführten Spanneinheit 1 mittels einer Druckschraube 9 ist besonders Platz sparend, wenn die Druckschraube 9 auf der Rückseite der Spanneinheit, also auf der gegenüberliegenden Seite des Spannkolbens 24 des Spannzylinders 2 angeordnet ist.

Bisher wurde davon ausgegangen, dass die Spanneinheit 1 oben auf die Aufnahmeplatte 6 aufgesetzt ist. In Fig. 3 ist gezeigt, dass die Spanneinheit 1 auch in die Aufnahmeplatte 6 einfügbar ist. Dazu wird der untere Teil der Spanneinheit 1 kreisförmig ausgebildet, in Form einer Scheibe 14. Die Aufnahmeplatte 6 erhält dementsprechend eine kreisförmige Ausnehmung 15 in die die Scheibe 14 einfügbar ist. Die Ausnehmung 15 ist in ihrer Tiefe variabel, so dass sich beim Einsetzen der Scheibe 14 unterschiedliche Höhen herstellen lassen. Damit kann ein und dieselbe Spanneinheit 1 auf den Aufnahmeplatten 6 durch Umsetzung verschiedenen Aufgaben zugeführt werden. Hierdurch lässt sich der Spannzylinder 2 auch äußerst nah zur Aufnahmeplatte 6 anordnen.

Die Höhenanpassung der Spanneinheit 1 ist auch mittels Zwischenstücken 22 gegeben. Diese Zwischenstücke 22 werden zwischen Aufnahmeplatte 6 und Spanneinheit 1 eingefügt. Sie sind in ihren äußeren Formen festgelegt und werden durch ihre Dicke den Gegebenheiten angepasst. Alle bisher beschriebenen Festsetzungen sind auch auf die Zwischenstücke anwendbar.

Figuren 4a, 4b, 4c, 4d zeigen unterschiedliche Montagesituationen für eine Spanneinheit 1 mit der Aufnahmeplatte 6, die im vorliegenden Fall sowohl Aufnahmebohrungen 7 mit Ausnehmungen 15 (Fig. 4a und 4c), als auch Aufnahmebohrungen 7 ohne Ausnehmung 15 (Fig. 4b und 4d) aufweist, unter Verwendung der Zwischenstücke 22. In Fig. 4a ist die Spanneinheit 1, wie auch in Fig. 3 gezeigt, mit ihrer Scheibe 14 in eine Ausnehmung 15 der Aufnahmeplatte 6 eingesetzt, so dass sich eine niedrige Spannhöhe H1 für den Spannkolben 24 ergibt. In Fig. 4b ist die Spanneinheit in eine Aufnahmebohrung 7 ohne Ausnehmung 15 eingesetzt, so daß sich eine höhere Spannhöhe H2 ergibt. Fig. 4c zeigt die Spanneinheit eingesetzt in eine Aufnahmebohrung 7 mit Ausnehmung 15. Jedoch ist jetzt unter der Scheibe 14 noch das Zwischenstück 22 angeordnet, so daß die Spannhöhe H3 größer als die Spannhöhe H2 gemäß Fig. 4b ist. Die maximale Spannhöhe H4 ergibt sich, wenn die Spanneinheit, wie in Fig. 4d gezeigt, mit dem Zwischenstück 22 in eine Aufnahmebohrung 7 ohne Ausnehmung 15 eingesetzt wird. Auf diese weise lassen sich mit nur einer Aufnahmeplatte 6 und nur einem Zwischenstück 22 vier verschiedene Spannhöhen H1 bis H4 für den Spannkolben 24 erreichen. Das Zwischenstück 22 ist in diesem Fall jeweils durch wenigstens eine eigene Verbindungsschraube 25 an der Aufnahmeplatte 6 befestigt. In Fig. 8 ist ein solches Zwischenstück 22 gezeigt, welches durch drei eigene Verbindungsschrauben 25 an der Aufnahmeplatte 6 befestigt wird.

Die Befestigung der Spanneinheit 1 kann auch mittels einer Verbindung zwischen dem Boden der Aufnahmeplatte 6 und dem Zapfen 5 erfolgen. Dieses ist in Fig. 5a gezeigt. Die Aufnahmeplatte 6 wird unterhalb der Aufnahmebohrung 7 mit einer erweiterten Sackbohrung 17 versehen, so dass zwischen Aufnahmebohrung 7 und Sackbohrung 17 ein Steg 18 verbleibt. In diesen Steg 18 ist eine Bohrung 30 eingebracht. Durch diese Bohrung 30 wird die Spanneinheit 1 mittels einer Schraube 19 festgesetzt. In den Zapfen 5 wird dementsprechend von unten eine Gewindesackbohrung 31 mit entsprechendem Innengewinde eingebracht. Soll die Schraube 19 nicht zum Einsatz kommen, kann der Zapfen 5 am unteren Ende mit einem Gewindeansatz 28 versehen werden, der seinerseits durch den Steg 18 ragt und von unten durch eine Mutter festgesetzt wird, siehe Fig. 5b. Der Zapfen 5 kann zusätzlich mit der Aussparung 10 versehen sein, so dass dieselbe Spanneinheit 1 wahlweise von unten oder von oben festsetzbar ist. Dieses verringert die Anzahl der Ausführungsformen und damit die Lagerhaltung.

Die Zentrierung und auch Befestigung der Spanneinheit 1 ist zusätzlich zur Druckschraube 9 mittels einer oder mehrerer, im vorliegenden Fall zwei durch das Gehäuse der Spanneinheit 1 von oben senkrecht eingebrachten, in Bohrungen 20 im Gehäuse eingeführten Zugschrauben 21 möglich. Dieses ist den Fig. 6, 7a und b zu entnehmen. In dem Gehäuse der Spanneinheit 1 sind insgesamt zwei Bohrungen 20 eingebracht, und zwar an Stellen, an denen die Festigkeit nicht beeinträchtigt ist. Diese Bohrungen 20 fluchten mit zwei der Bohrungen 26 im Zwischenstück 22 (Fig. 8). Die dritte Bohrung 26 im Zwischenstück 22 ist spannseitig unterhalb des Spannzylinders 2 angeordnet und fängt so zusätzlich durch das Spannen auf die Spanneinheit 1 wirkende Kippmomente auf. Die Bohrungen 20 und 26 sind so bemessen, dass sie mit den Bohrabständen in der Aufnahmeplatte 6 übereinstimmen. Somit lassen sich nach Zentrierung der Spanneinheit 1 Verbindungen zwischen der Spanneinheit 1 und der Aufnahmeplatte 6 herstellen, unter Verwendung der Zugschraube oder von Steckbolzen oder dergleichen. Ferner ist die Spanneinheit bei diesem Ausführungsbeispiel in der Draufsicht kreiszylindrisch (Fig. 6) ausgebildet.

Figuren 9a, 9b, 9c zeigen eine Spanneinheit 1 analog zur Spanneinheit 1 gemäß Fig. 6 bis 8. Die Spanneinheit 1 gemäß Fig. 9 ist jedoch in Kasten- oder Blockform, also im Wesentlichen quaderförmig ausgebildet.

Fig. 10 zeigt eine Ausführung für eine Spanneinheit 1, die mit einem einfach wirkenden Kolben 16, der durch die Kraft einer Feder 27 zurückgeholt wird, dem Spannzylinder 2 zugeordnet ist. Dementsprechend ist der Druckmittelanschluss nur einmal notwendig, somit kann hier ein Rohranschluss 23 eingesetzt werden, der mittels Verschraubung die lecksichere Verbindung ergibt. In dieser Fig. 10 ist das Zwischenstück 22 gezeigt, das eine eigene Befestigung auf der Aufnahmeplatte 6 erlaubt. In dieses Zwischenstück 22 ist wenigstens eine Bohrung 26 eingebracht, in die jeweils eine Verbindungsschraube 25 eingeführt ist, die in die Aufnahmeplatte 6 eingreift und dort festsetzbar ist. Vorzugsweise sind drei Bohrungen 26 mit je einer Verbindungsschraube 25 vorgesehen, von denen eine zur Vermeidung von Kippmomenten wieder spannseitig unter dem Spannkolben 24 angeordnet sein sollte.

Es gibt Anwendungsfälle, in denen die Kolbenstellung des Spannzylinders 2 gegenüber der Oberfläche der Aufnahmeplatte 6 geneigt sein muss. Dieses ist in Fig. 11 gezeigt. Die Spanneinheit 1 ist mit einer Ausnehmung 3 versehen, die einen bestimmten Winkel einnimmt. Ein in diese Ausnehmung 3 eingesetzter Spannzylinder 2 wird somit im Einsatzfall seine Kraft unter dem vorgegebenen Winkel in das zu bearbeitende Werkstück einleiten. Dieses kann vorteilhaft dazu genutzt werden, auf das zu spannende Werkstück eine Niederzugkraft auszuüben.

Das Ausführungsbeispiel der Spanneinheit 1 gemäß Fig. 12 entspricht im Wesentlichen dem Ausführungsbeispiel gemäß Fig. 11 mit einem unter einem Winkel eingesetzten Spannzylinder 2. Von den vorstehend beschriebenen Ausführungsbeispielen unterscheidet sich dieses Ausführungsbeispiel jedoch dadurch, dass die Druckschraube 9 nicht auf der dem freien Ende des Spannkolbens 24 gegenüberliegenden (rück-) Seite der Spanneinheit 1 sondern unterhalb des freien, dem Werkstück zugewandten (vorder-) Seite und damit unter dem Druckstück 32 des Spannkolbens 24 angeordnet ist.

### Bezugszeichenliste:

- 1: Spanneinheit
- 2: Spannzylinder
- 3: Ausnehmung
- 4: Kugel
- 5: Zapfen
- 6: Aufnahmeplatte
- 7: Aufnahmebohrung
- 8: Seitenbohrung
- 9: Druckschraube
- 10: Aussparung
- 11: Bohrung
- 12: Druckmittelanschluss
- 13: Abflachung
- 14: Scheibe
- 15: Ausnehmung
- 16: Spannkolben
- 17: Sackbohrung
- 18: Steg
- 19: Schraube
- 20: Bohrung
- 21: Zugschraube
- 22: Zwischenstück
- 23: Rohranschluss
- 24: Spannkolben
- 25: Verbindungsschraube
- 26: Bohrung
- 27: Feder
- 28: Gewindeansatz
- 29: Mutter
- 30: Bohrung
- 31: Gewindesackbohrung
- 32: Druckstück

## Patentansprüche

1. Spannsystem bestehend aus einer Spanneinheit (1), einer Aufnahmeplatte (6) und einer Druckschraube (9), wobei die Spanneinheit (1) einen Spannzylinder (2) zum Spannen von Werkstücken hat und auf der Aufnahmeplatte (6) festsetzbar ist, **dadurch gekennzeichnet, dass** der Spanneinheit (1) an ihrer Unterseite ein Zapfen (5) zugeordnet ist, der in eine Aufnahmebohrung (7) der Aufnahmeplatte (6) einführbar ist und in dieser mittels einer Druckschraube (9), die in einer in der Aufnahmeplatte (6) geneigt eingebrachten Seitenbohrung (8) geführt ist, festsetzbar ist, dass die Druckschraube (9) in eine Aussparung (10) des Zapfens (5) eingreift, und dass die Druckschraube (9) mit einem Außengewinde versehen ist und die Seitenbohrung (8) ein entsprechendes Innengewinde besitzt, so dass die Druckschraube (9) auf den Zapfen (5) mit einer schräg nach unten gerichteten Kraft einwirkt und diesen in die Aufnahmebohrung (7) hineinzieht.

2. Spannsystem nach einem der vorhergehenden Ansprüche, **dadurch gekennzeichnet, dass** die Druckschraube (9) spannseitig unterhalb eines Druckstücks (32) des Spannzylinders (2) angeordnet ist.

3. Spannsystem einem der vorhergehenden Ansprüche, **dadurch gekennzeichnet, dass** die Spanneinheit (1) an ihrer Unterseite in Form einer Scheibe (14) ausgebildet ist und dass die Aufnahmeplatte (6) mit einer Ausnehmung (15) versehen ist, in die die Scheibe (14) einfügbar ist.

4. Spannsystem nach Anspruch 2, **dadurch gekennzeichnet, dass** die Ausnehmung (15) in ihrer Eindringtiefe variabel ist oder die Aufnahmeplatte (6) mehrere Aufnahmebohrungen (7) mit unterschiedlich tiefen Ausnehmungen (15) aufweist.

5. Spannsystem nach einem der vorhergehenden Ansprüche, **dadurch gekennzeichnet, dass** die Spanneinheit (1) zur Höhenanpassung der Kolbenwirkung mit einem Zwischenstück (22) versehen ist, das einen Aufnahmebohrung (7) besitzt.

6. Spannsystem nach Anspruch 5, **dadurch gekennzeichnet, dass** das Zwischenstück (22) mittels einer oder mehrerer Verbindungsschrauben (25) auf der Aufnahmeplatte (6) festsetzbar und mit einer, vorzugsweise geneigten, Seitenbohrung (8) versehen ist, in die die Druckschraube (9) zur Fortsetzung des Zapfens (5) einfügbar ist.

7. Spannsystem nach einem der vorhergehenden Ansprüche, **dadurch gekennzeichnet, dass** die Spanneinheit (1) an zwei gegenüberliegenden Seiten parallel zum Spannzylinder (2) verlaufend mit je einer Abflachung (13) versehen ist.

8. Spannsystem nach einem der vorhergehenden Ansprüche, **dadurch gekennzeichnet, dass** eine Ausnehmung (3) für den Spannzylinder (2) in der Spanneinheit (1) unter einem vorgegebenen Winkel eingebracht ist und somit die Spannkraft unter diesem Winkel in das Werkstück einleitbar ist.

9. Spannsystem nach einem der vorhergehenden Ansprüche, **dadurch gekennzeichnet, dass** das Gehäuse der Spanneinheit (1) mit senkrecht von oben geführten Bohrungen (20) versehen ist, in die Zugschrauben (21) einfügbar und in der Aufnahmeplatte (6) verankerbar sind.

10. Spannsystem nach Anspruch 6 oder 9, **dadurch gekennzeichnet, dass** eine der Schrauben (21, 25) spannseitig unterhalb des Spannzylinders (2) angeordnet ist.

11. Spannsystem nach einem der vorhergehenden Ansprüche, **dadurch gekennzeichnet, dass** die Spanneinheit ballig in Form einer Kugel (4) ausgebildet ist.

## Claims

1. Clamping system consisting of a clamping unit (1), a retaining plate (6) and a pressure screw (9), wherein the clamping unit (1) has a clamping cylinder (2) for clamping work pieces and is fixable on the retaining plate (6), **characterised in that** a pin (5) is attached on the lower side of the clamping unit (1) and is insertable into a locating bore (7) of the retaining plate (6) and is fixable in it by means of a pressure screw (9) that is guided in a lateral bore (8) that is slopingly introduced in the retaining plate (6), that the pressure screw (9) engages into a recess (10) of the pin (5), and that the pressure screw (9) is provided with an external thread and the lateral bore (8) possesses a corresponding internal thread, such that the pressure screw (9) exerts a force directed diagonally downwards onto the pin (5) and draws it into the locating bore (7).

2. Clamping system according to one of the previous claims, **characterised in that** the pressure screw (9) is arranged on the clamping side below a thrust piece (32) of the clamping cylinder (2).

3. Clamping system according to one of the previous claims, **characterised in that** the clamping unit (1) on its bottom side is designed in the shape of a disk (14) and that the retaining plate (6) is provided with a recess (15), into which the disk (14) can be inserted.

4. Clamping system according to claim 2, **characterised in that** the recess (15) is variable in its penetration depth or the retaining plate (6) possesses a plurality of locating bores (7) having recesses (15) of differing depths.

5. Clamping system according to one of the previous claims, **characterised in that** for adjusting the height of the piston action the clamping unit (1) is provided with an intermediate piece (22) that possesses a locating bore (7).

6. Clamping system according to claim 5, **characterised in that** the intermediate piece (22) can be fixed by means of one or more connecting screws (25,) to the retaining plate (6) and is provided with a, preferably inclined, lateral bore (8), into which the pressure screw (9) can be inserted for carrying forward the pin (5).

7. Clamping system according to one of the previous claims, **characterised in that** the clamping unit (1) is provided with a flat area (13) on each of the two opposite sides running parallel to the clamping cylinder (2).

8. Clamping system according to one of the previous claims, **characterised in that** a recess (3) is introduced at a predetermined angle for the clamping cylinder (2) in the clamping unit (1) and thereby the clamping force can be instituted at this angle into the work piece.

9. Clamping system according to one of the previous claims, **characterised in that** the housing of the clamping unit (1) is provided with bores (20) that are vertically guided from above, into which lag screws (21) can be inserted and anchored in the retaining plate (6).

10. Clamping system according to claim 6 or 9, **characterised in that** one of the screws (21, 25) is arranged on the clamping side below the clamping cylinder (2).

11. Clamping system according to one of the previous claims, **characterised in that** the clamping unit is spherically designed in the shape of a sphere (4).

## Revendications

1. Système de serrage composé d'une unité de serrage (1), une plaque réceptrice (6) et une vis de serrage (9), dans lequel ladite unité de serrage (1) est pourvue d'un cylindre de serrage (2) à serrer des pièces à usiner et est apte à être bloquée sur ladite plaque réceptrice (6),
**caractérisé en ce qu'**un tourillon (5) est affecté à ladite unité de serrage (1) à la face inférieure de la dernière, qui est apte à être inséré dans un alésage récepteur (7) de ladite plaque réceptrice (6), en étant apte à être bloqué dans cet alésage moyennant une vis de serrage (9), qui est guidée dans un alésage latéral (8) formé à inclinaison dans ladite plaque réceptrice (6), **en ce que** ladite vis de serrage (9) se trouve en prise dans un évidement (10) dudit tourillon (5), et **en ce que** ladite vis de serrage (9) est pourvue d'un filetage extérieur, pendant que ledit alésage latéral (8) est doté d'un filetage intérieur correspondant, d'une telle manière, que ladite vis de serrage (9) agisse sur ledit tourillon (5) par une force dirigée en biais en bas, en tirant le tourillon dans ledit alésage récepteur (7).

2. Système de serrage selon une quelconque des revendications précédentes, **caractérisé en ce que**, du côté de serrage, ladite vis de serrage (9) est disposée au-dessous d'une plaque d'appui (32) dudit cylindre de serrage (2).

3. Système de serrage selon une quelconque des revendications précédentes, **caractérisé en ce que** ladite unité de serrage (1) est configurée, à sa face inférieure, sous forme d'un disque (14), et **en ce que** ladite plaque réceptrice (6) est pourvue d'un évidement (15) dans lequel on peut insérer ledit disque (14).

4. Système de serrage selon la revendication 2, **caractérisé en ce que** ledit évidement (15) a une profondeur de pénétration variable ou **en ce que** ladite plaque réceptrice (6) présente plusieurs alésages récepteurs (7) à évidements (15) à profondeurs différentes.

5. Système de serrage selon une quelconque des revendications précédentes, **caractérisé en ce que** ladite unité de serrage (1) est pourvue d'une pièce intermédiaire (22) pour l'ajustement de l'effet du piston en hauteur, à ladite pièce présentant un alésage récepteur (7).

6. Système de serrage selon la revendication 5, **caractérisé en ce que** ladite pièce intermédiaire (22) est apte à être bloquée moyennant une ou plusieurs vis de connexion (25) sur ladite plaque réceptrice (6), en étant pourvue d'un alésage latéral (8), de préférence incliné, dans lequel on peut insérer ladite vis de serrage (9) pour la continuation dudit tourillon (5).

7. Système de serrage selon une quelconque des revendications précédentes, **caractérisé en ce que** ladite unité de serrage (1) est pourvue d'une partie aplatie (13) respective aux deux côtés opposés, cette partie s'étendant en parallèle audit cylindre de serrage (2).

8. Système de serrage selon une quelconque des revendications précédentes, **caractérisé en ce qu'**un évidement (3) pour ledit cylindre de serrage (2) est inséré dans ladite unité de serrage (1) à un angle prédéterminé, et qu'ainsi l'effort de serrage peut s'introduire à cet angle dans la pièce à usiner.

9. Système de serrage selon une quelconque des revendications précédentes, **caractérisé en ce que** le carter de ladite unité de serrage (1) est pourvu des alésages (20) passés orthogonalement à partir d'en haut, dans lesquels on peut insérer des vis de tension (21) et les ancrer dans ladite plaque réceptrice (6).

10. Système de serrage selon la revendication 6 ou 9, **caractérisé en ce que** du côté de serrage, une desdites vis (21, 25) est disposée au-dessous dudit cylindre de serrage (2).

11. Système de serrage selon une quelconque des revendications précédentes, **caractérisé en ce que** ladite unité de serrage est configurée en bombée sous forme d'une sphère (4).
